# EUROPÄISCHE PATENTSCHRIFT

(11) **EP 3 009 392 B1**
(45) Veröffentlichungstag und Bekanntmachung des Hinweises auf die Patenterteilung: **25.07.2018**
(21) Anmeldenummer: 14189042.6
(22) Anmeldetag: 15.10.2014
(51) Int. Cl.: B66C 3/00, B66C 13/12

(54) **Kran**
Crane
Grue

(43) Veröffentlichungstag der Anmeldung: 20.04.2016
(73) Patentinhaber: Steindl Krantechnik Gesellschaft m.b.H., 5061 Elsbethen (AT)
(72) Erfinder: Steindl, Georg, 5061 Elsbethen (AT)
(74) Vertreter: Torggler & Hofinger Patentanwälte

(56) Entgegenhaltungen:
- EP-A1- 1 288 156
- EP-A1- 2 570 379
- WO-A1-03/057615
- JP-A- H0 783 306
- US-A- 3 631 995
- US-B1- 6 315 344

## Beschreibung

Die vorliegende Erfindung betrifft einen Kran, insbesondere einen Hängedrehkran, mit den Merkmalen des Oberbegriffs des Anspruchs 1.

Verschiebbar an oder in einer stationären Struktur (zum Beispiel einem Gebäude) gelagerte gattungsgemäße Krane werden als Hängedrehkrane (auch Heukrane genannt) bezeichnet.

Die JP H07 83306 A zeigt einen Kran mit einem Kranarm an welchem ein Arbeitsgerät angeordnet ist, welches durch eine Hochschwenkvorrichtung aus einer Vertikalen verschwenkt werden kann. Die Hochschwenkvorrichtung weist einen Kranarmkopf und einen Schwenkkopf auf, wobei eine Schwenkstellung des Schwenkkopfes relativ zum Kranarmkopf durch den Hydraulikzylinder festgelegt werden kann.

Die WO 03/057615 A1 zeigt einen Kran mit einem Kranarm und einem Drehgelenk mit zwei voneinander beanstandeten Drehlagern.

Die US 3,631,995 A zeigt einen Kran mit einer Greifvorrichtung und einer Hochschwenkvorrichtung, wobei die Greifvorrichtung mittels eines Hydraulikzylinders der Hochschwenkvorrichtung verschwenkbar ist und durch den Hydraulikzylinder eine Schwenkstellung der Greifvorrichtung festgelegt werden kann.

Die US 6,315,344 B1 offenbart den Oberbegriff des Anspruchs 1 und zeigt eine Positioniereinrichtung für einen Greifer, wobei der Greifer durch die Positioniereinrichtung hochschwenkbar ist und ein gemeinsam mit dem Greifer hochschwenkbarer Rotator vorgesehen ist. Die Positioniereinrichtung umfasst eine am Kranarm schwenkbar gelagerte Druckplatte, welche durch einen Zylinder verschwenkbar ist. Die Druckplatte kann gegen eine an einem zwischen Greifer und Kranarm verbauten Verbindungsstück angeordnete Rolle drücken und so den Greifer gemeinsam mit dem Rotator verschwenken.

Das Arbeitsgerät kann bei einem gattungsgemäßen Kran durch eine Hochschwenkvorrichtung aus einer Vertikalen bewegt werden. Derartige Krane weisen aber eine unvorteilhaft große Bauform auf.

Aufgabe der Erfindung ist die Bereitstellung eines gattungsgemäßen Krans, der eine kompaktere Bauform aufweist.

Diese Aufgabe wird durch einen Kran mit den Merkmalen des Anspruchs 1 gelöst. Vorteilhafte Ausführungsformen der Erfindung sind in den abhängigen Ansprüchen definiert.

Durch das Vorsehen eines Drehgelenks, das zwei voneinander beabstandete Drehlager aufweist, kann die vom Kranarm kommende wenigstens eine Hydraulikleitung zwischen den Drehlagern hindurch verlaufen, entsteht Platz für die Anlenkung der Hochschwenkvorrichtung, was eine kompakte Bauform gestattet.

Weitere Vorteile der Erfindung werden anhand eines in den Figuren 1 bis 3 dargestellten Ausführungsbeispiels erläutert.

Figur 1 und Figur 2 (entspricht der Figur 1 mit teilweise weg gebrochenen Schwenkkopf 9) zeigen einen als Hängedrehkran ausgebildeten erfindungsgemäßen Kran. An einem Kranarm 1 (der üblicherweise in einem nicht dargestellten weiteren Kranarm teleskopierbar gelagert ist) ist ein Kranarmkopf 8 fest angeordnet. Über ein Drehgelenk und einen Schwenkkopf 9 ist ein Gerätekörper 7 eines hier als Greifvorrichtung ausgebildeten Arbeitsgeräts (siehe auch Figur 3) mit dem Kranarm 1 so verbunden, dass er einerseits durch eine Hochschwenkvorrichtung (hier bestehend aus Kranarmkopf 8, Schwenkkopf 9, Drehgelenk, Konsole 17 und Hochschwenkzylinder 12) aus der Vertikalen verschwenkt werden kann (im vorliegenden Beispiel über 110 Grad) und andererseits durch eine Drehvorrichtung (hier bestehend aus Drehmotor 4 und Drehkranz 5) um die Vertikale bzw. eine entsprechend durch das Hochschwenken gekippte Achse gedreht werden kann.

Die Konsole 17 kann einstückig mit dem Schwenkkopf 9 ausgebildet oder an diesem befestigt sein.

Hydraulikleitungen 3 verlaufen vom Kranarm 1 kommend (dort können sie mittels Halterungen am Kranarmende montiert sein) zu einem Drehverteiler 6 um einen Transport von Hydraulikflüssigkeit zum Arbeitsgerät 2 ohne Beeinträchtigung durch die Drehbewegung zu erlauben. Dies gestattet eine Endlosdrehung des Arbeitsgeräts 2. Weil das Drehgelenk zwei voneinander beabstandete Drehlager 10 aufweist, mit einem geteilten Drehbolzen 11a, 11b, können die Hydraulikleitungen 3 im Schwenkkopf 9 geschützt verlaufen. Am Schwenkkopf 9 kann eine nicht dargestellte Abdeckung - vorzugsweise lösbar - befestigt sein, was den Schutz der Hydraulikleitungen 3 verbessert. Weitere Hydraulikleitungen 3 verlaufen vom Kranarm 1 kommend (dort können sie mittels Halterungen am Kranarmende montiert sein) zum Drehmotor 4 um diesen zu versorgen.

Anstelle eines geteilten Drehbolzens 11a, 11b könnte auch ein die voneinander beabstandeten Drehlager 10 verbindender Drehbolzen zum Einsatz kommen, vorausgesetzt dessen Durchmesser ist gering genug, dass die Hydraulikleitungen 3 zwischen den Drehlagern 10 verlaufen können.

Der Drehverteiler 6 ist gegenüber einer Standardeinbaulage kopfunter verbaut und ragt in den Gerätekörper 7 im Wesentlichen bis zu einem Greiferzylinder 14 hinein (siehe Figur 3). Durch den Greiferzylinder 14 sind die Greifer 13 in an sich bekannter Weise bewegbar. Der Greiferzylinder 14 wird über vom Drehverteiler 6 wegführende Hydraulikleitungen 3' und die zum Drehverteiler 6 hinführenden Hydraulikleitungen 3 unabhängig von einer Dreh- und Hochschwenkposition des Arbeitsgeräts 2 mit Hydraulikflüssigkeit versorgt.

### Bezugszeichenliste:

- 1: Kranarm
- 2: Arbeitsgerät
- 3: Hydraulikleitung
- 3': Hydraulikleitung
- 4: Drehmotor
- 5: Drehkranz
- 6: Drehverteiler
- 7: Gerätekörper
- 8: Kranarmkopf
- 9: Schwenkkopf
- 10: Drehlager
- 11a: erster Teil des Drehbolzens
- 11b: zweiter Teil des Drehbolzens
- 12: Hochschwenkzylinder
- 13: Greifer
- 14: Greiferzylinder
- 15: Lager
- 16: Lasche
- 17: Konsole

## Patentansprüche

1. Kran mit einem Kranarm (1) an welchem ein Arbeitsgerät (2) angeordnet ist, welches durch eine Hochschwenkvorrichtung aus einer Vertikalen verschwenkt werden kann, wobei wenigstens eine Hydraulikleitung (3, 3') vom Kranarm (1) zum Arbeitsgerät (2) verläuft, wobei die Hochschwenkvorrichtung einen fest mit dem Kranarm (1) verbundenen Kranarmkopf (8) und einen mit dem Arbeitsgerät (2) verbundenen Schwenkkopf (9) aufweist, die mittels eines Drehgelenks miteinander verbunden sind, **dadurch gekennzeichnet, dass** das Drehgelenk zwei voneinander beabstandete Drehlager (10) aufweist, zwischen denen die wenigstens eine vom Kranarm (1) kommende Hydraulikleitung (3) verläuft und dass die Hochschwenkvorrichtung einen Hochschwenkzylinder (12) aufweist, wobei der Hochschwenkzylinder (12) an der einen Seite im Inneren des Kranarms (1) und an der anderen Seite am Schwenkkopf (9), vorzugsweise am Drehgelenk der Hochschwenkvorrichtung, angeordnet ist, und der Hochschwenkzylinder (12) zum Verschwenken des Arbeitsgeräts (2) aus der Vertikalen gegen eine am Schwenkkopf (9) angeordnete Konsole (17) drückt.

2. Kran nach Anspruch 1, wobei das Drehgelenk einen geteilten Drehbolzen aufweist, mit einem in dem einen Drehlager (10) angeordneten ersten Teil (11a) und einem in dem anderen Drehlager (10) angeordneten zweiten Teil (11b).

3. Kran nach einem der vorhergehenden Ansprüche, wobei die Drehvorrichtung einen durch einen Drehmotor (4) angetriebenen Drehkranz (5) umfasst, der gemeinsam mit dem Arbeitsgerät (2) durch die Hochschwenkvorrichtung aus der Vertikalen verschwenkt werden kann.

4. Kran nach wenigstens einem der vorhergehenden Ansprüche, wobei ein Drehverteiler (6) vorgesehen ist, in welchen die wenigstens eine vom Kranarm (1) kommende Hydraulikleitung (3) einmündet und auf der Seite des Arbeitsgerätes (2) als zum Arbeitsgerät führende Hydraulikleitung (3') abgeht.

5. Kran nach Anspruch 4, wobei der Drehverteiler (6) in einen Gerätekörper (7) des Arbeitsgeräts (2) hineinragt.

6. Kran nach wenigstens einem der Ansprüche 3 bis 5, wobei der Schwenkkopf (9) zumindest im Bereich des Drehmotors (4) und des Drehverteilers (6) mit einer vorzugsweise lösbaren Abdeckung versehen ist, sodass die wenigstens eine vom Kranarm (1) kommende Hydraulikleitung (3) im Schwenkkopf (9) geschützt verläuft.

7. Kran nach wenigstens einem der vorhergehenden Ansprüche, wobei das Arbeitsgerät (2) als Greifgerät ausgebildet ist.

8. Kran nach Anspruch 7, wobei Greifer (13) des Greifgeräts durch einen im Gerätekörper (7) des Greifgeräts angeordneten Greiferzylinder (14) betätigbar sind, wobei vorzugsweise der Drehverteiler (6) im Wesentlichen bis zum Greiferzylinder (14) in den Gerätekörper (7) hineinragt.

9. Kran nach wenigstens einem der vorhergehenden Ansprüche, wobei der Kran als Hängedrehkran ausgebildet ist.

## Claims

1. Crane with a crane arm (1) on which an implement (2) is arranged, which can be swung from a vertical by a swing-up device, wherein at least one hydraulic hose (3, 3') runs from the crane arm (1) to the implement (2), wherein the swing-up device has a crane arm head (8) connected securely to the crane arm (1) and a swivel head (9) connected to the implement (2), which are connected to each other by means of a pivot joint, **characterized in that** the pivot joint has two pivot bearings (10) spaced apart from each other, between which the at least one hydraulic hose (3) coming from the crane arm (1) runs, and **in that** the swing-up device has a swing-up cylinder (12), wherein the swing-up cylinder (12) is arranged, at one end, inside the crane arm (1) and, at the other end, on the swivel head (9), preferably on the pivot joint of the swing-up device, and, for swinging the implement (2) from the vertical, the swing-up cylinder (12) pushes against a console (17) arranged on the swivel head (9).

2. Crane according to claim 1, wherein the pivot joint has a split pivot pin, with a first part (11a) arranged in one pivot bearing (10) and a second part (11b) arranged in the other pivot bearing (10).

3. Crane according to one of the preceding claims, wherein the rotary equipment comprises a slewing ring (5) driven by a rotation motor (4), which slewing ring can be swung from the vertical together with the implement (2) by the swing-up device.

4. Crane according to at least one of the preceding claims, wherein a rotary distributor (6) is provided, into which the at least one hydraulic hose (3) coming from the crane arm (1) leads, and leaves, on the side of the implement (2), as hydraulic hose (3') leading to the implement.

5. Crane according to claim 4, wherein the rotary distributor (6) protrudes into a device body (7) of the implement (2).

6. Crane according to at least one of claims 3 to 5, wherein the swivel head (9) is provided, at least in the area of the rotation motor (4) and of the rotary distributor (6), with a preferably detachable cover, so that the at least one hydraulic hose (3) coming from the crane arm (1) runs protected in the swivel head (9).

7. Crane according to at least one of the preceding claims, wherein the implement (2) is formed as a grappling device.

8. Crane according to claim 7, wherein grapples (13) of the grappling device are actuatable by a grapple cylinder (14) arranged in the device body (7) of the grappling device, wherein the rotary distributor (6) preferably protrudes into the device body (7) substantially up to the grapple cylinder (14).

9. Crane according to at least one of the preceding claims, wherein the crane is formed as a rotary overhead crane.

## Revendications

1. Grue avec un bras de grue (1), auquel un engin de travail (2) est disposé, qui peut basculer hors d'une verticale par un dispositif de bascule verticale, dans laquelle au moins une conduite hydraulique (3, 3') s'étend du bras de grue (1) à l'engin de travail (2), dans laquelle le dispositif de bascule verticale présente une tête de bras de grue (8) reliée de manière fixe au bras de grue (1) et une tête de bascule (9) reliée à l'engin de travail (2), lesquelles sont reliées l'une à l'autre au moyen d'une articulation rotative, **caractérisée en ce que** l'articulation rotative présente deux paliers rotatifs (10) espacés l'un de l'autre, entre lesquels l'au moins une conduite hydraulique (3) provenant du bras de grue (1) s'étend, et que le dispositif de bascule verticale présente un cylindre de bascule verticale (12), dans laquelle le cylindre de bascule verticale (12) est disposé d'un côté à l'intérieur du bras de grue (1) et, de l'autre côté, à la tête de bascule (9), de préférence à l'articulation rotative du dispositif de bascule verticale, et le cylindre de bascule verticale (12) exerce une pression contre une console (17) disposée sur la tête de pivotement (9) afin de faire basculer l'engin de travail (2) hors de la verticale.

2. Grue selon la revendication 1, dans laquelle l'articulation rotative présente un pivot rotatif divisé, avec une première partie (11a) disposée dans un palier rotatif (10) et une seconde partie (11b) disposée dans l'autre palier rotatif (10).

3. Grue selon l'une quelconque des revendications précédentes, dans laquelle le dispositif rotatif comprend une couronne rotative (5) entraînée par un moteur rotatif (4), laquelle couronne rotative peut être basculée conjointement à l'engin de travail (2) par le dispositif de bascule verticale hors de la verticale.

4. Grue selon au moins l'une quelconque des revendications précédentes, dans laquelle est prévu un distributeur rotatif (6), dans lequel l'au moins une conduite hydraulique (3) provenant du bras de grue (1) débouche et s'étend sur le côté de l'engin de travail (2) en tant que conduite hydraulique (3') menant à l'engin de travail.

5. Grue selon la revendication 4, dans laquelle le distributeur rotatif (6) dépasse à l'intérieur d'un corps d'engin (7) de l'engin de travail (2).

6. Grue selon au moins l'une quelconque des revendications 3 à 5, dans laquelle la tête de bascule (9) est pourvue, au moins dans la zone du moteur rotatif (4) et du distributeur rotatif (6), d'un système de recouvrement de préférence amovible, de sorte que l'au moins une conduite hydraulique (3) provenant du bras de grue (1) s'étend de manière protégée dans la tête de bascule (9).

7. Grue selon au moins l'une quelconque des revendications précédentes, dans laquelle l'engin de travail (2) est réalisé sous la forme d'un engin de préhension.

8. Grue selon la revendication 7, dans laquelle des systèmes de préhension (13) de l'engin de préhension peuvent être actionnés par un cylindre de préhension (14) disposé dans le corps d'engin (7) de l'engin de préhension, dans laquelle de préférence le distributeur rotatif (6) dépasse sensiblement jusqu'au cylindre de préhension (14) dans le corps d'engin (7).

9. Grue selon au moins l'une quelconque des revendications précédentes, dans laquelle la grue est réalisée sous la forme d'une grue rotative suspendue.
